# EUROPÄISCHE PATENTSCHRIFT

(11) **EP 0 013 289 B1**
(45) Veröffentlichungstag und Bekanntmachung des Hinweises auf die Patenterteilung: **22.06.1983**
(21) Anmeldenummer: 79103353.3
(22) Anmeldetag: 07.09.1979
(51) Int. Cl.: H01H 33/77, H01H 33/12

(54) **Flachlöschkammer für einen Lasttrennschalter**
Flat quench chamber for a load break switch
Chambre d'extinction plate pour un sectionneur sous charge

(30) Priorität: 29.12.1978 DE 2856670
(43) Veröffentlichungstag der Anmeldung: 23.07.1980
(73) Patentinhaber: Concordia Sprecher GmbH, D-70794 Filderstadt (DE)
(72) Erfinder: Perle, Josef, D-7440 Nürt.-Zizishausen (DE)
(74) Vertreter: Dipl.-Phys.Dr. Manitz Dipl.-Ing. Finsterwald Dipl.-Ing. Grämkow Dipl.-Chem.Dr. Heyn Dipl.-Phys. Rotermund Morgan, B.Sc.(Phys)

## Beschreibung

Die Erfindung betrifft eine Flachlöschkammer für einen Lasttrennschalter mit schwenkbar gelagerten Schleppmessern, bestehend aus einem einen Schleppmesserkontakt aufnehmenden, aus Löschgas abgebendem Material bestehenden Kunststoff-Flachgehäuse mit einem sich zumindest über den Schleppmesserschwenkbereich erstrekkenden schmalen Löschraum.

Aus der AT-B-237 728 ist eine derartige Löschkammer bekannt. Als Flachgehäuse sind bei dieser Kammer zwei ebene Platten vorgesehen, die über Zwischenlagen gegeneinander abgestützt. und mit Schrauben und Muttern gegeneinander verspannt sind. Die Löscheigenschaften dieser bekannten Anordnung sind jedoch unbefriedigend.

Ferner ist eine Flachlöschkammer bekannt ("BBC-Nachrichten", Juli 1963, S. 366-371), bei der das den Löschraum aufweisende Flachgehäuse taschenartig ausgebildet, d.h. sowohl stützerseitig als auch deckwandseitig geschlossen ist. Dieser so gebildete Löschkammeraufbau ist über eine Art Klammer an einem Stützer befestigt.

In der DE-B-1 094 336 ist ein Hochspannungsschalter mit selbsterzeugtem gas-oder dampfförmigem Löschmittel beschrieben, bei dem der Lichtbogen innerhalb einer druckfesten und bis auf die Ausströmöffnung der Schaltgase abgeschlossenen Löschkammer mit spaltförmigem Innenquerschnitt gezogen und beblasen wird.

Die Aufgabe der Erfindung besteht nun darin, eine Flachlöschkammer der eingangs genannten Gattung so auszubilden, daß sie unter Gewährleistung einer hohen Betriebssicherheit gleichzeitig eine Vereinfachung der Fertigung und eine Verbesserung der Löscheigenschaften erbringt.

Die Aufgabe wird nach der Erfindung dadurch gelöst, daß das Kunststoff-Flachgehäuse aus elastisch verformbaren, die Seitenwände des Löschraumes bildenden Platten und einem im wesentlichen steifen, L-förmig ausgebildeten und im Querschnitt im wesentlichen U-förmigen Trägerrahmen besteht, wobei die stützerseitigen und deckwandseitigen Randbereiche dieser Platten an den Innenseiten der Schenkel des im Querschnitt U-förmigen Trägerrahmens befestigt sind.

Durch die Kombination eines hinsichtlich der geforderten Festigkeitseigenschaften optimal dimensionierbaren Trägerrahmens mit elastisch verformbaren, d.h. relativ dünnen Platten aus Löschgas abgebendem Material wird einerseits ein wirtschaftlicher Aufbau der Flachlöschkammer aus preiswerten, einfachen Einzelteilen ermöglicht, und andererseits in funktioneller Hinsicht der wesentliche Vorteil erzielt, daß ein ein seinen Abmessungen löschstromabhängiger variabler Löschraum erhalten wird, da die elastisch verformbaren Platten bei hohen Strömen ihren gegenseitigen Abstand vergrößern und damit eine bessere Druckentlastung erbringen, während bei niedrigen Strömen diese Platten sehr nahe am Schleppmesser liegen bzw. sogar am Schleppmesser anliegen können und somit den Lichtbogen optimal löschen. Dadurch, daß die elastisch verformbaren Platten mit ihren stützerseitigen und deckwandseitigen Randbereichen an den im wesentlichen L-förmige Gestalt besitzenden Trägerrahmen befestigt sind, sind die Löschgas abgebenden Platten an zwei aneinandergrenzenden Umfangs-Randbereichen eindeutig fixiert, während im Schleppmesser-Schwenkbereich die gewünschte Elastizität der Platten gewährleistet ist.

Die elastisch verformbaren Platten bestehen vorzugsweise aus Polyfomaldehyd und werden vorzugsweise in einem einfachen Stanzvorgang aus Plattenmaterial gefertigt. Für den Trägerrahmen wird als Material vorzugsweise glasfaserverstärkter Kunststoff verwendet. Die Bestandteile der Flachöschkammer können somit durch den Einsatz von Stanzwerkzeugen und Spritzwerkzeugen gefertigt werden, wodurch die Wirtschaftlichkeit der Herstellung wesentlich erhöht wird.

Die elastisch verformbaren Platten sind vorteilhafterweise im wesentlichen rechteckig ausgebildet.

Da aufgrund der Elastizität der Löschgas abgebenden Platten unterschiedliche gegenseitige Abstände dieser Platten im Schleppmesser-Schwenkbereich, d.h. im Löschraum, durchaus zulässig sind, kann nach einer weiteren Ausführungsform der Erfindung sogar vorgesehen sein, daß die freien Randbereiche bzw. Kanten der elastisch verformbaren Platten unmittelbar aneinanderliegen. Dies bedeutet, daß hinsichtlich des Befestigens der elastisch verformbaren Platten am Trägerrahmen keine hohen Genauigkeitsanforderungen zu erfüllen sind, und überdies wird im Falle des Aneinanderliegens der freien Kanten der elastisch verformbaren Platten im praktischen Einsatz sogar noch ein Schutz gegen unerwünschte Verschmutzung des Löschraums erzielt.

Um beim Einschaltvorgang ein problemfreies Eintreten des Schleppmessers in den Löschraum zu gewährleisten, sind die Randkanten der beiden elastisch verformbaren Platten im Schleppmessereintrittsbereich vorzugsweise etwas gegeneinander versetzt, so daß das Schleppmesser den Spalt zwischen den beiden Platten stets sicher öffnen und in den Löschraum eintreten kann.

Weitere vorteilhafte Ausgestaltungen der Erfindung sind in den übrigen Unteransprüchen angegeben.

Ein Ausführungsbeispiel der Erfindung wird unter Bezugnahme auf die Zeichnung näher erläutert; in der Zeichnung zeigt:
Fig. 1 eine Seitenansicht eines Lasttrennschalters mit einer erfindungsgemäßen Flachlöschkammer, und
Fig. 2 eine in Bezug auf die Ansicht nach Fig. 1 um 90° gedrehte Seitenansicht des Lasttrennschalters.

Der in den Figuren 1 und 2 insgesamt mit dem Bezugszeichen 10 versehene Lasttrennschalter wird mittels eines oberen und unteren Isolierstützers 12 bzw. 14 gehalten. An den beiden Isolierstützern 12 bzw. 14 sind durch Schrauben 17 Befestigungselemente 19 für eine obere, stationäre Anschlußlasche 13 bzw. eine untere, stationäre Anschlußlasche 15 angebracht.

An der unteren, stationären Anschlußlasche 15 ist ein Doppelschaltmesser 20 um eine Achse 21 (siehe Fig. 2) drehbar angelenkt. Wie sich aus Fig. 2 ergibt, besteht das Doppelschaltmesser 20 aus zwei langgestreckten, parallel zueinander verlaufenden Elementen 20a bzw. 20b, zwischen denen am unteren Ende ein Kontakt 15a der unteren Anschlußlasche 15 und am oberen Ende ein Kontakt 13a der oberen Anschlußiasche 13 angeordnet ist.

Die beiden Elemente 20a, 20b können gemeinsam mittels einer isolierten Schaltschwinge 16, die an einer Achse 32 an dem Doppelschaltmesser 20 angelenkt ist, über einen Kurbeltrieb 18 verschwenkt werden.

Wie man Fig. 2 entnehmen kann, steht die Achse 32 seitlich etwas aus dem linken Element 20b des Doppelschaltmessers 20 vor; auf diesem Ende der Achse 32 ist ein Schleppmesser 28 frei drehbar gelagert. Eine die Achse 32 umgebende Feder 23 ist mit einem Ende an dem Doppelschaltmesser 20 und mit dem anderen Ende an dem Schleppmesser 28 befestigt.

Das obere Ende des schwenkbar gelagerten Schleppmessers 28 ragt in den Spalt einer Flachlöschkammer 30, die später noch im einzelnen beschrieben werden soll.

Mit der oberen, stationären Anschlußlasche 13 ist eine Blattfeder 22 verbunden, die an ihrem freien Ende mit einem zur Führung eines Schleppmesser kontaktes 24 dienenden Schlitz versehen ist. Dieser als Abbrennkontakt dienende Schleppmesserkontakt 24 ragt von der außerhalb der Flachlöschkammer 30 angeordneten und an der Flachlöschkammerwand anliegenden Blattfeder 22 durch eine Aussparung in der Wand dieser Flachlöschkammer 30 in den Spalt der Flachlöschkammer und liegt in der Bahn der Schwenkbewegung des Schleppmessers 28. Die Schlitzführung des als Abbrenn- bzw. Abstreifkontakt dienenden Schleppmesserkontaktes 24 in der Blattfeder 22 gewährleistet eine axiale Verschiebbarkeit dieses Kontaktes, so daß der Kontakt beim Einschlagen des Messers ausweichen kann, beim Herausziehen aber seine Lage beibehält, so daß sich das Messer am ihm abstreifen kann. Die Blattfeder 22 hat somit eine Mehrfachfunktion, nämlich die Funktion der Kontaktbolzenführung und der Stromleitung.

Im folgenden soll die Funktionsweise dieses Lasttrennschalters 10 beschrieben werden. Dabei wird von dem eingeschalteten Zustand auggegangen, d.h., die beiden oberen Enden der Elemente 20a, 20b des Doppelschaltmessers 20 liegen rechts bzw. links an dem Kontakt 13a der oberen, stationären Anschlußlasche 13 an, schließen also den Kontakt 13a gabelförmig zwischen sich ein, während sich das Schleppmesser 28 in dem Spalt der Flachlöschkammer 30 befindet und dabei an dem Schleppmesserkontakt 24 anliegt. In diesem Zustand fließt Strom im wesentlichen über die Hauptstrombahn, d.h. zwischen den beiden Anschlußlaschen 13 und 15 über die beiden Elemente 20a, 20b des Doppelschaltmessers 20.

Wenn nun die Schaltschwinge 16 mittels des vorzugsweise als Sprungfederantrieb ausgebildeten Kurbeltriebs 18 betätigt wird, so wird das Doppelschaltmesser 20 um die Achse 21 geschwenkt, und die oberren Enden der beiden Elemente 20a, 20b kommen von dem Kontakt 13a frei. Hierbei entsteht jedoch kein Lichtbogen, da der Strom über die Nebenstrombahn, d.h. über die Anschlußlasche 13, die Blattfeder 22, den Schleppmesserkontakt 24, das Schleppmesser 28, die Achse 32 und den unteren Teil des Elementes 20b zu der Anschlußlasche 15 fließen kann.

Bei der weiteren Schwenkbewegung des Doppelschaltmessers 20 wird die Feder 23 stärker gespannt, und durch die geometrischen Verhältnisse, gemäß der die Achse des Schleppmessers 28 eine Kreisbewegung ausführt, streift das Schleppmesser am Schleppmesserkontakt 24 ab, so daß sich das Schleppmesser aufgrund der vorgespannten Feder 23 schließlich schlagartig vom Schleppmesserkontakt 24 löst und um die Achse 32 schwenkt. Der zwischen dem Schleppmesserkontakt 24 und dem Schleppmesser 28 auftretende Lichtbogen führt zu einer starken Erhitzung der Wände der Flachlöschkammer 30, die sofort ein Löschgas abgeben. Aus diese Weise wird der Lichtbogen sofort gelöscht, d.h., noch während der Zeitspanne, in der sich das Schleppmesser 28 in dem Spalt der Flachlöschkammer 30 befindet.

Zur Einschaltung dieses Lasttrennschalters 10 wird das Doppelschaltmesser 20 und damit auch das Schleppmesser 28 mittels der Schaltschwinge 16 in die aus den Figuren 1 und 2 ersichtliche Lage geschwenkt.

Im folgenden soll im einzelnen der Aufbau der Flachlöschkammer 30 beschrieben werden.

Die Flachlöschkammer 30 besteht aus einem L-förmigen, im wesentlichen steifen Trägerrahmen 34 aus glasfaserverstärktem Kunststoff, dessen kurzer Schenkel 34a an dem oberen Isolierstützer 12 angebracht ist. Dieser kurze Schenkel 34a geht über eine Verbreiterung 34b in den langen Schenkel 34c über, der an seinem gemäß der Darstellung in Fig. 1 vorderen Ende mit einem nach unten ragenden Vorsprung 34d versehen ist.

Die Verbreiterung 34b des Trägerrahmens 34 weist eine kreisförmige Öffnung auf, durch die der Schleppmesserkontakt 24 der Blattfeder 22 von außen in das Innere des Trägerrahmens 34, nämlich in den noch zu erläuternden Spalt des Rahmens, ragt.

Wie man insbesondere Fig. 2 entnehmen kann, hat der Trägerrahmen 34 einen U-förmigen Querschnitt, d.h., gemäß der Darstellung in Fig. 1 weist der untere Rand des langen Schenkels 34c sowie der Verbreiterung 34b und der linke Rand des kurzen Schenkels 34a des Trägerrahmens 34 eine durchgehende, spaltförmige oder U-förmige Aussparung 36 auf. In diese Aussparung 36, in der sich auch das Schleppmesser 28 befindet, ragt auf einer Seite der Schleppmesserkontakt 24.

Die Spaltförmige Aussparung 36 des Trägerrahmens 34 hat im Querschnitt Rechteckform und ist in ihrere Bodenfläche mit zwei Nuten 38 versehen, die durch einen Mittelsteg 40 voneinander getrennt sind und an ihren Außenflächen jeweils bündig in die Seitenflächen der Aussparung 36 übergehen (siehe Fig. 2).

In diese Nuten 38 in der Aussparung 36 werden die Ränder von zwei dünnen Platten 42, 44 aus Polyformaldehyd (POM) eingeführt und an den in Fig. 1 angedeuteten Steifen 46 durch Nieten an dem Trägerrahmen 34 befestigt. Wesentlich ist auch, daß am Trägers- bzw. Versteilungsrahmen Platten unterschiedlicher Größe ohne irgendwefche erforderlichen Änderungen befestigt werden können, so daß je nach der vorgesehenen Spannung die jeweils passenden und erforderlichen Platten eingesetzt werden können.

Nur der gemäß der Darstellung in Fig. 1 obere bzw. rechte Rand der beiden Platten 42 und 44 ist also fest an dem Trägerrahmen 34, d.h., in seiner U-förmigen Aussparung 36, angebracht, so daß die relativ große, übrige, nahezu rechteckige Fläche der die Seitenwände der Flachlöschkammer 30 bildenden Platten 42, 44 aufgrund der Elastizität des Polyformaldehyds eine gewisse Verformung und Verbiegung durchführen Können.

Zwischen den Innenflächen der beiden Platten 42 und 44 befindet sich in der Einschaltstellung das Schleppmesser 28, wie man Fig. 2 entnehmen kann.

Der Trägerrahmen 34 aus glasfaserverstärktem Kunststoff wird durch ein übliches Spritzverfahren hergestellt, während die Platten 42, 44 aus plattenförmigen Polyformaldehyd-Halbzeug ausgestanzt werden. Anschließend werden die Platten 42, 44 mit dem Trägerrahmen 34 vernietet.

Da die Platten 42, 44 eine gewisse Elastizität haben, werden sie bei einer Betätigung des Lasttrennschalters 10 selbst dann durch das Schleppmeser 28 auseinandergedrückt, wenn ihre gemäß der Darstellung in Fig. 1 unteren Randbereiche aneinanderliegen sollten. Um den Eintritt des Schleppmessers 28 in den Eintrittsbereicht zwischen den beiden Platten, also an der gemäß der Darstellung in Fig. 1 linken unteren Ecke der beiden Platten 42, 44 zu erleichtern, sind an dieser Ecke die Randkanten der beiden Platten etwas gegeneinander versetzt, wie durch die Bezugszeichen 42a bzw. 44a angedeutet ist.

Wenn zumindest am unteren Rand der beiden Platten 42, 44 die Breite des Spaltes zwischen ihnen kleiner als die Breite des Schleppmessers 28 ist, so liegen bei niedrigen Strömen die Platten 42, 44 an dem Scheppmesser 28 an, wodurch sich eine bessere Löschung des Lichtbogens erreichen läßt. Bei hohen Strömen entsteht ein starker Lichtbogen und eine entsprechend starke Erhitzung, so daß die Platten 42, 44 noch mehr Gas abgeben und sich dadurch entsprechend weiter öffnen. Auf diese Weise kann eine bessere Druckentlastung erreicht werden.

Bei Bedarf können die beiden Platten 42, 44 so ausgelegt werden, daß sie unter einer bestimmten Vorspannung in Anlage aneinander kommen, um sicherzustellen, daß sie zumindest bei niedrigen Strömen an dem Schleppmesser 28 anliegen.

## Patentansprüche

1. Flachlöschkammer (30) für einen Lasttrennschalter mit schwenkbar gelagerten Schleppmessern (28), bestehend aus einem einen Schleppmesserkontakt (24) aufnehmenden, aus Löschgas abgebendem Material bestehenden Kunststoff-Flachgehäuse mit einem sich zumindest über den Schleppmesserschwenkbereich erstreckenden schmalen Löschraum, dadurch gekennzeichnet, daß das Kunststoff-Flachgehäuse aus elastisch verformbaren, die Seitenwände des Löschraumes bildenden Platten (42, 44) und einem im wesentlichen steifen, L-förmig ausgebildeten und im Querschnitt im vvesentlichen U-formigen Trägerrahmen (34) besteht, wobei die stützerseitigen und deckwandseitigen Randbereiche dieser Platten (42, 44) an den Innenseiten der Schenkel des im Querschnitt U-förmigen Trägerrahmens (34i befestigt sind.

2. Flachlöschkammer nach Anspruch 1, dadurch gekennzeichnet, daß die elastisch verformbaren Platten (42, 44) aus Polyformaldehyd bestehen.

3. Flachlöschkammer nach Anspruch 1, dadurch gekennzeichnet, daß der Trägerrahmen (34) aus glasfaserverstärktem Kunststoff besteht.

4. Flachlöschkammer nach Anspruch 1 oder 2, dadurch gekennzeichnet, daß die elastisch verformbaren Platten (42, 44) aus ebenen Stanzteilen bestehen.

5. Flachlöschkammer nach einem der vorhergehenden Ansprüche, dadurch gekennzeichnet, daß der Trägerrahmen (34) aus einem Spritzgußteil besteht.

6. Flachlöschkammer nach einem der vorhergehenden Ansprüche, dadurch gekennzeichnet, daß die elastisch verformbaren Platten (42, 44) im wesentlichen rechteckig ausgebildet sind.

7. Flachlöschkammer nach einem der vorhergehenden Ansprüche, dadurch gekennzeichnet, daß der Abstand zwischen den beiden elastisch verformbaren Platten (42, 44) im Bereich des Trägerrahmens (34) im wesentlichen gleich der Stärke des Schleppmessers (28) ist.

8. Flachlöschkammer nach Anspruch 7, dadurch gekennzeichnet, daß der Abstand zwischen den beiden elastisch verformbaren Platten (42, 44) in ihren freien Randbereichen kleiner als die Stärke des Schleppmessers (28) ist.

9. Flachlöschkammer nach einem der vorhergehenden Ansprüche, dadurch gekennzeichnet, daß die freien Randbereiche der elastisch verformbaren Platten (42, 44) unter leichter Vorspannung aneinanderliegen.

10. Flachlöschkammer nach Anspruch 8 oder 9, dadurch gekennzeichnet, daß die Randkanten der beiden elastisch verformbaren Platten (42, 44) im Schleppmesser-Eintrittsbereich gegeneinander versetzt sind.

11. Flachlöschkammer nach einem der vorhergehenden Ansprüche, dadurch gekennzeichnet, daß die Bodenfläche der U-förmigen Aussparung (36) des Trägerrahmens (34) zwei Nuten (38) zur Aufnahme der Randbereiche der elastisch verformbaren Platten (42, 44) aufweist.

12. Flachlöschkammer nach Anspruch 11, dadurch gekennzeichnet, daß die beiden Nuten (38) durch einen Mittelsteg (40) voneinander getrennt sind, und daß die Außenflächen der Nuten (38) bündig in die Innenwände der Schenkel der U-förmigen Aussparung (36) übergehen.

13. Flachlöschkammer nach einem der vorhergehenden Ansprüche, dadurch gekennzeichnet, daß die Randbereiche der elastisch verformbaren Platten (42, 44) durch Nieten an dem Trägerrahmen (34) befestigt sind.

14. Flachlöschkammer nach einem der vorhergehenden Ansprüche, dadurrch gekennzeichnet, daß der Trägerrahmen (34) zur Aufnahme unterschiedlich großer Platten (42, 44) ausgebildet ist.

15. Flachlöschkammer nach einem der vorhergehenden Ansprüche, dadurch gekennzeichnet, daß sich der Schleppmesserkontakt (24) durch eine Aussparung in der trennstreckenseitigen Platte (44) hindurch in den Löschkammerraum erstreckt, und daß dieser Schleppmesserkontakt (24) in einem Längsschlitz einer gleichzeitig die Stromleitbahn bildenden und an der Außenseite der Platte anliegenden Blattfeder (22) geführt ist.

## Revendications

1. Chambre d'extinction plate (30) pour un sectionneur sous charge avec des couteaux traînés (28) supportés à pivotement, constituée par un boîtier plat de matière synthétique dégageant du gaz d'extinction, recevant un contact de couteau traîné (24), avec un petit volume d'extinction s'étendant au moins sur la zone de pivotement du couteau traîné, caractérisée en ce que le boîtier plat de matière synthétique est constitué par des plaques (42, 44) déformables élastiquement et formant les parois du volume d'extinction, et par un encadrement de support (34) essentiellement rigide, réalisé en forme de L et à section transversale en forme de U, les zones marginales côté support et côté paroi de couverture de ces plaques (42, 44) étant fixées sur les faces internes des branches de l'encadrement de support (34) à section transversale en U.

2. Chambre d'extinction plate suivant la revendication 1, caractérisée en ce que les plaques (42, 44) déformables élastiquement sont faites de polyformaldéhyde.

3. Chambre d'extinction plate suivant la revendication 1, caractérisée en ce que l'encadrement de support (34) est fait de matière synthétique renforcée par des fibres de verre.

4. Chambre d'extinction plate suivant l'une ou l'autre des revendications 1 et 2, caractérisée en ce que les plaques (42, 44) déformables élastiquement sont constituées par des pièces étampées planes.

5. Chambre d'extinction suivant l'une quelconque des revendications précédentes, caractérisée en ce que l'encadrement de support (34) est constitué par une pièce coulée par injection.

6. Chambre d'extinction plate suivant l'une quelconque des revendications précédentes, caractérisée en ce que les plaques (42, 44) déformables élastiquement sont réalisées essentiellement rectangulaires.

7. Chambre d'extinction plate suivant l'une quelconque des revendications précédentes, caractérisee en ce que l'écartement entre les deux plaques (42, 44) déformables élastiquement est essentiellement égal au voisinage de l'encadrement de support (34), à l'épaisseur du couteau traîné (28).

8. Chambre d'extinction plate suivant la revendication 7, caractérisée en ce que l'écartement entre les deux plaues (42, 44) déformables élastiquement est inférieur, dans leurs zones marginales libres, à l'épaisseur du couteau traîné (28).

9. Chambre d'extinction suivant l'une quelconque des revendications précédentes, caractérisée en ce que les zones marginales libres des plaques (42, 44) déformables élastiquement s'appliquent l'une sur l'autre avec une légére précontrainte.

10. Chambre d'extinction plate suivant l'une ou l'autre des revendications 8 et 9, caractérisée que les bords marginaux des deux plaques (42, 44) déformables élastiquement sont mutuellement décalés dans la zone de pénétration du couteau traîné.

11. Chambre d'extinction plate suivant l'une quelconque des revendications précédentes, caractérisée en ce que la surface de fond de la découpe en forme de U (36) de l'encadrement de support (34) présente deux rainures (38) destinées à recevoir les zones marginales des plaques (42, 44) déformables élastiquement.

12. Chambre d'extinction plate suivant la revendication 11, caractérisée en ce que les deux rainures (38) sont séparées l'une de l'autre par une nervure médiane (40), et en ce que les surfaces externes des rainures (38) se raccordent, sans solution de continuité, aux parois internes des branches de la découpe en forme de U (36).

13. Chambre d'extinction suivant l'une quelconque des revendications précédentes, caractérisée en ce que les zones marginales des plaques (42, 44) déformables élastiquement sont fixées par des rivets à l'encadrement de support (34).

14. Chambre d'extinction plate suivant l'une quelconque des revendications précédentes, caractérisée en ce que l'encadrement de support (34) est réalisé pour la réception de plaques (42, 44) de différentes grandeurs.

15. Chambre d'extinction plate suivant l'une quelconque des revendications précédentes, caractérisée en ce que le contact de couteau traîné (24) s'étend à travers une découpe dans la plaque (44) côté sectionnement, dans le volume de chambre d'extinction, et en ce que ce contact de couteau traîné (24) est guidé dans une fente longitudinale d'une lame de ressort (22) formant simultanément le parcours conducteur de courant et s'appliquant contre la face externe de la plaque.

## Claims

1. A shallow quench chamber (30) for a load disconnection switch with pivotably mounted trailing blades (28), the shallow quench chamber comprising a synthetic shallow housing which accommodates a trailing blade contact (24) and consists of a material which gives off a quench gas, and which has a narrow quench chamber extending at least over the range of pivotal movement of the trailing blade, characterised in that the synthetic shallow housing consists of elastically deformable plates (42, 44) which form the sidewalls of the quench chamber and an essentially stiff L-shaped carrier frame (34) which is of substantially U-shaped cross-section, with the support and cover wall side edge regions of these plates (42, 44) being fastened to the inner sides of the limbs of the carrier frame (34) of U-shaped cross-section.

2. A shallow quench chamber in accordance with claim 1 and characterised in that the elastically deformable plates (42, 44) consist of polyformaldehyde.

3. A shallow quench chamber in accordance with claim 1 and characterised in that the carrier frame (34) consists of glassfibre reinforced plastic.

4. A shallow quench chamber in accordance with claim 1 or claim 2 and characterised in that the elastically deformable plates (42, 44) consist of flat stampings.

5. A shallow quench chamber in accordance with one of the preceding claims and characterised in that the carrier frame (34) consists of an injection molded part.

6. A shallow quench chamber in accordance with one of the preceding claims and characterised in that the elastically deformable plates (42, 44) are of substantially rectangular shape.

7. A shallow quench chamber in accordance with one of the preceding claims and charac-. terised in that the spacing between the two elastically deformable plates (42, 44) in the region of the carrier frame (34) is substantially the same as the thickness of the trailing blade (28).

8. A shallow quench chamber in accordance with claim 7 and characterised in that the spacing between the two elastically deformable plates (42, 44) at their free edge regions is smaller than the thickness of the trailing blade (28).

9. A shallow quench chamber in accordance with one of the preceding claims and characterised in that the free edge regions of the elastically deformable plates (42, 44) contact one another under a light bias.

10. A shallow quench chamber in accordance with claim 8 or claim 9 and characterised in that the marginal edges of the two elastically deformable plates (42, 44) are displaced relative to one another at the zone of entry of the trailing blade.

11. A shallow quench chamber in accordance with one of the preceding claims and characterised in that the base surface of the U-shaped cut-out (36) of the carrier frame (34) has two grooves (38) for accommodating the marginal regions of the elastically deformable plates (42, 44).

12. A shallow quench chamber in accordance with claim 11, characterised in that the two grooves (38) are separated from one another by a central web (40), and in that the outer surfaces of the grooves (38) are flush with the inner walls of the limbs of the U-shaped cut-out (36).

13. A shallow quench chamber in accordance with one of the preceding claims and characterised in that the marginal regions of the elastically deformable plates (42, 44) are secured to the carrier frame (34) by rivets.

14. A shallow quench chamber in accordance with one of the preceding claims and characterised in that the carrier frame (34) is constructed to accommodate plates (42, 44) of different sizes.

15. A shallow quench chamber in accordance with one of the preceding claims, characterised in that the trailing blade contact (24) extends through a cut-out in the plate (44) on the circuit breaking side and into the quench chamber space, and in that this trailing blade contact (24) is guided in a longitudinal slot of a leaf spring (22) which simultaneously forms the current path and contacts the outer side of the plate.
